# EUROPÄISCHE PATENTSCHRIFT

(11) **EP 3 093 250 B1**
(45) Veröffentlichungstag und Bekanntmachung des Hinweises auf die Patenterteilung: **22.11.2017**
(21) Anmeldenummer: 15189701.4
(22) Anmeldetag: 14.10.2015
(51) Int. Cl.: B65D 19/26

(54) **ABSTANDSELEMENT FÜR EINE TRANSPORTPALETTE SOWIE TRANSPORTPALETTE**
SPACING ELEMENT FOR A TRANSPORT PALLET AND TRANSPORT PALLET
ENTRETOISE POUR UNE PALETTE DE TRANSPORT ET PALETTE DE TRANSPORT

(30) Priorität: 11.05.2015 DE 102015107353
(43) Veröffentlichungstag der Anmeldung: 16.11.2016
(73) Patentinhaber: Dreissigacker, Herbert, 67483 Edesheim (DE); Wolf, Martin, 67482 Böbingen (DE)
(72) Erfinder: Dreissigacker, Herbert, 67483 Edesheim (DE); Wolf, Martin, 67482 Böbingen (DE)
(74) Vertreter: Patentanwälte Dr. Keller, Schwertfeger

(56) Entgegenhaltungen:
- EP-A1- 2 671 815
- DE-A1-102007 048 175
- DE-A1-102008 037 781
- DE-U1-202012 104 608

## Beschreibung

Die Erfindung betrifft ein Abstandselement für eine Transportpalette gemäß dem Oberbegriff des Schutzanspruchs 1 sowie Transportpaletten mit einem solchen Abstandselement.

Transportpaletten dienen in der Warenwirtschaft für die Lagerung und den Transport von Waren und Gütern aller Art. Zur optimalen Ausnutzung des Ladevolumens von Transportfahrzeugen, aber auch um einen Tausch der Transportpaletten zu ermöglichen, haben sich Palettensysteme mit genormten Abmessungen durchgesetzt. So ist im europäischen Raum die Europalette weit verbreitet mit den Abmessungen von 1200 mm x 800 mm. Es hat sich jedoch gezeigt, dass Paletten dieser Größe für manche Anwendungszwecke wegen der schlechten Handhabbarkeit ungeeignet sind. Vor allem im Lebensmittelbereich, wo die Ware auf der Palette selbst im Laden angeboten und verkauft wird, haben sich deshalb in jüngerer Zeit kleinere Paletten mit den Abmessungen 800 mm x 600 mm etabliert. Im Vergleich zur Europalette sind diese Paletten also nur halb so groß, weswegen sie auch als Halbpalette oder Düsseldorfer Palette bezeichnet werden.

Eine wichtige Eigenschaft für Transportpaletten ist deren Eignung, von allen vier Palettenseiten mit einem Hubwagen unterfahren werden zu können. Bei Europaletten stellt diese Forderung kein Problem dar, da die Zinken eines Hubwagens auf jeder Palettenseite ausreichend Platz zwischen den Distanzklötzen einer Palette finden. Will man jedoch eine Halbpalette von ihrer schmalen Seite her mit einem Hubwagen unterfahren, so ist dies nur möglich, wenn anstelle der üblichen Distanzklötze schmale Distanzbleche angeordnet sind, die den lichten Raum nicht übermäßig einengen.

Im Stand der Technik bekannte Lösungen sehen hierzu U-förmige Blechprofile als Distanzbleche vor, bei denen die sich gegenüberliegenden Schenkel die Boden- und Querbretter einer Palette auf Abstand halten und der Stegbereich den nötigen Abstand vorgibt. Die Verbindung der Distanzbleche mit den Boden- und Querbrettern erfolgt über Nieten, die sich durch die Schenkel der Distanzelemente erstrecken. Ein derartiges Distanzblech ist beispielsweise aus EP 2 671 815 A1 bekannt. Weitere Abstandselemente gemäß Stand der Technik sind in DE 20 2012 104 608 U1 und DE 10 2008 037 781 A1 offenbart. Es hat sich jedoch gezeigt, dass derartige Paletten dem rauen Transportbetrieb nicht gewachsen sind und daher häufig instand gesetzt werden müssen. Hierzu ist es notwendig, die Nietverbindung zu lösen, was mit nur unverhältnismäßig großem Zeitaufwand und häufig Folgeschäden an den Querbrettern und Bodenbrettern möglich ist. Vor diesem Hintergrund stellt sich der Erfindung die Aufgabe, eine Transportpalette anzugeben, die gegenüber dem Stand der Technik stabiler ist sowie einfacher und schneller repariert werden kann.

Diese Aufgabe wird gelöst durch ein Abstandselement mit den Merkmalen des Schutzanspruchs 1 sowie eine Transportpalette mit einem solchen Abstandselement.

Vorteilhafte Weiterbildungen ergeben sich aus den Unteransprüchen.

Durch das Einspannen der Enden der Boden- und Längs- oder Querbretter jeweils zwischen einem Schenkel und einer Lasche eines erfindungsgemäßen Abstandselements entsteht ein weitestgehend biegesteifer Anschluss zwischen den Teilen. Durch das zusätzliche Vorsehen von Befestigungsmitteln an den Laschen, die in Wechselwirkung mit den Boden-, Längs- bzw. Querbrettern treten, wird eine bei Transportpaletten bis dahin noch nicht erreichte hohe Steifigkeit und Stabilität erzielt.

Die Erfindung wird nachstehend anhand eines in der Zeichnung dargestellten Ausführungsbeispiels näher erläutert, wobei weitere Merkmale und Vorteile der Erfindung offenbar werden.

Es zeigt
- Fig. 1: eine Schrägansicht auf eine erfindungsgemäße Transportpalette gemäß einer ersten Ausführungsform,
- Fig. 2: eine Draufsicht auf die in Fig. 1 dargestellte Transportpalette,
- Fig. 3: eine Seitenansicht auf die kürzere Querseite der in Fig. 1 dargestellten Transportpalette,
- Fig. 4: eine Seitenansicht auf die längere Längsseite der in Fig. 1 dargestellten Transportpalette,
- Fig. 5: eine Schrägansicht auf ein erfindungsgemäßes Abstandselement,
- Fig. 6: eine Draufsicht auf das in Fig. 5 dargestellte Abstandselement,
- Fig. 7: einen Längsschnitt durch das in Fig. 6 dargestellte Abstandselement entlang der dortigen Linie VII - VII
- Fig. 8: einen Querschnitt durch das in Fig. 6 dargestellte Abstandselement entlang der dortigen Linie VIII - VIII
- Fig. 9: eine Schrägansicht auf eine erfindungsgemäße Transportpalette gemäß einer zweiten Ausführungsform und
- Fig. 10: eine Schrägansicht auf eine erfindungsgemäße Transportpalette gemäß einer dritten Ausführungsform.

Gegenstand der Fig. 1 bis 4 ist eine erfindungsgemäße Transportpalette 1 gemäß einer ersten Ausführungsform, die im vorliegenden Fall von einer Halbpalette gebildet wird, mit einer längeren Seite von 800 mm und einer kürzeren Querseite von 600 mm. Die Palette 1 besitzt eine Decklage 2 zur Aufnahme der zu lagernden oder transportierenden Waren. Die Decklage 2 kann von einer geschlossenen Platte gebildet sein oder aber, wie im vorliegenden Ausführungsbeispiel, von einer Anzahl achsparalleler Deckbretter 3, die mit oder ohne Fuge auf einer Palettenunterkonstruktion befestigt sind.

Die Palettenunterkonstruktion besteht aus drei rahmenartigen Palettenkufen 4, die jeweils von einem Bodenbrett 5, das die Aufstandsfläche bildet, und einem dazu im lichten Abstand achs- und planparallel dazu verlaufenden Querbrett 6 bestehen. Die Bodenbretter 5 und Querbretter 6 sind über äußere Abstandselemente 7 und ein mittleres Abstandselement 8 im Abstand zueinander gehalten. Der dabei entstehende lichte Raum ermöglicht einem Hubwagen das Unterfahren der Palette 1 mit seinen Zinken. Die drei Palettenkufen 4 sind über die Decklage 2 miteinander verbunden.

Während die mittleren Abstandselemente 8 nach bekannter Art von Holzklötzen gebildet sind, bestehen die äußeren Abstandselemente 7 aus einem Stanz-Biegeteil, dessen nähere Ausgestaltung aus den Fig. 5 bis 8 hervorgeht. Das Abstandselement 7 ist also aus einem flachen Blech ausgestanzt und im Wesentlichen nur durch entsprechende Biegungen in seine endgültige Form gebracht. In Abstandsrichtung besitzt das Abstandselement 7 einen U-förmigen Querschnitt mit einem Steg 9, dessen Längserstreckungsrichtung mit der Abstandsrichtung zusammenfällt. Der obere Querrand des Stegs 9 geht in einen quer abstehenden oberen Schenkel 10 über und der untere Querrand in einen in gleicher Richtung quer abstehenden unteren Schenkel 11.

Die den oberen Schenkel 10 mit dem unteren Schenkel 11 verbindenden Längsränder des Stegs 9 sind doppelt gefalzt und bilden auf diese Weise quer von der Steginnenfläche abstehende erste Aussteifungsrippen 12, wobei die Aussteifungsrippen 12 nicht mit dem oberen Schenkel 10 und unteren Schenkel 11 verbunden sind.

Der Steg 9 weist in seinem zentralen Bereich eine rechteckförmige Öffnung 13 auf, wodurch der Steg 9 eine rahmenartige Gestalt aufweist. Die in Abstandsrichtung verlaufenden Längsränder der Öffnung 13 sind wiederum nach innen abgekantet, wodurch auf jeder Längsseite der Öffnung 13 eine zweite Aussteifungsrippe 14 entsteht, die sich parallel zur ersten Aussteifungsrippe 12 über die Länge der Öffnung 13 erstreckt.

Im Stegbereich zwischen der ersten Aussteifungsrippe 12 und zweiten Aussteifungsrippe 14 ist eine zu den Aussteifungsrippen 12, 14 achsparallele Sicke 15 eingeformt, was dem Steg 9 eine zusätzliche Steifigkeit verleiht.

Von der Innenseite des Stegs 9 und ausgehend von den beiden Querrändern der Öffnung 13 erstreckt sich zudem jeweils eine Lasche 16, die im Auslieferungszustand des Abstandselements 7 gegenüber dem oberen oder unteren Schenkel 10, 12 im Winkel α zur Öffnung 13 hin geneigt ist, wobei der Winkel α vorzugsweise größer als 10° ist. Da das Abstandselement 7 ein Stanz-Biegeteil ist und die Lasche 16 durch Umbiegen hergestellt wird, geht der Laschenfuß 17 einstückig aus dem Steg 9 hervor.

Der Laschenkopf 18 weist Befestigungsmittel in Form von drei Dornen 19 auf, die durch Umbiegen des Laschenendes in Richtung der Schenkel 10, 11 gebildet sind. Im vorliegenden Fall weist der Laschenkopf 18 zwei äußere Dorne 19 und einen mittleren Dorn 19 auf, wobei der mittlere Dorn 19 gegenüber den äußeren Dornen 19 zum Laschenfuß 17 hin versetzt ist. Die Dorne 19 laufen zu ihrem freien Ende hin spitz zu.

Der Abstand der drei Dorne 19 vom Steg 9 ist größer als der Abstand des freien Randes des oberen bzw. unteren Schenkels 10, 11 vom Steg 9.

Im mittleren Laschenabschnitt zwischen Laschenfuß 17 und Laschenkopf 18 ist eine den Dornen 19 entgegengerichtete, in etwa sphärische Wölbung 20 vorgesehen mit einer exzentrischen, zum Laschenfuß 17 hin versetzten Öffnung 21. Auf diese Weise wird ein Eingriff für ein Hebelwerkzeug geschaffen, mit dem die Lasche 16 für Instandsetzungsarbeiten an der Transportpalette 1, beispielsweise zum Austausch eines Bodenbretts 5 oder Querbretts 6, zurückgebogen werden kann.

Das Abstandselement (7) ist wie oben angeführt ein Stanz-Biegeteil, wobei zumindest eines der Teile Lasche (16), Schenkel (10, 11) und Aussteifungsrippe (12, 14) durch Umbiegen gebildet ist. Hierbei sind die äußeren ersten Aussteifungsrippen (12) durch doppeltes Umbiegen gebildet.

Die Herstellung einer kraftschlüssigen Verbindung zwischen dem Abstandselement 7 und einem Bodenbrett 5 und Querbrett 6 wird vor allem aus Fig. 7 deutlich, wo Bodenbrett 5 und Querbrett 6 durch gestrichelte Linien angedeutet sind. Nachdem ein erfindungsgemäßes Abstandselement 7 auf die freien Enden eines Bodenbretts 5 und Querbretts 6 aufgesteckt ist, werden die im Auslieferungszustand der Abstandselemente 7 noch im Winkel α aufgebogenen Laschen 16 an die sich gegenüberliegenden Innenseiten des Bodenbretts 5 bzw. Querbretts 6 gepresst, wobei die Dorne 19 in das Holz des Bodenbretts 5 bzw. Querbretts 6 eindringen und dort für eine kraftschlüssige Verbindung sorgen. In diesem Zustand beträgt der Winkel α der Umbiegung 0°. Sind auf diese Weise die Palettenkufen 4 fertiggestellt, so können zum Erhalt der fertigen Palette 1 die Deckbretter 3 mit den Querbrettern 6 vernagelt werden.

Zum Lösen der Lasche 16 im Reparaturfall wird ein geeignetes Werkzeug mit seinem freien Ende in die Öffnung 21 eingeführt und über die zugeordnete Querkante der Stegöffnung 13 gehebelt. Dabei drückt das Werkzeugende gegen die Innenseite der Wölbung 20 und biegt auf diese Weise die gesamte Lasche 16 in den lichten Raum zwischen Bodenbrett 5 und Querbrett 6 zurück.

Bei der in den Figuren 1 bis 4 dargestellten Transportpalette 1 ist die lichte Weite LWq zwischen dem Querbrett 6 und dem Bodenbrett 5 geringer als die lichte Weite LWI zwischen den Decklagen 2 zweier übereinander liegender Transportpaletten 1.

Die unterschiedlichen lichten Weiten auf der Längs- und Querseite der Transportpalette 1 können dazu führen, dass bei automatisierten Lagersystemen wie beispielsweise Hochregallagern die Lastaufnahmemittel der Hochregallager die Palette nicht ordnungsgemäß transportieren.

Fig. 9 zeigt eine Transportpalette 101, die insbesondere für den Einsatz in automatisierten Lagersystemen wie etwa Hochregallager geeignet ist. Bei dieser Transportpalette 101 entspricht die lichte Weite LWq an der kürzeren Querseite im Wesentlichen der lichten Weite LWI an der längeren Längsseite zwischen zwei übereinander gestapelten Transportpaletten 101.

Bei der in Fig. 9 dargestellten Transportpalette 101 umfasst die Decklage 102 eine Vielzahl von achsparallel angeordneten Decklagenquerbrettern 106, die auf einer Palettenunterkonstruktion angeordnet sind.

Die Palettenunterkonstruktion besteht aus drei Bodenbrettern 105, auf denen jeweils ein mittleres Abstandselement 8 in Form eines Holzklotzes angeordnet ist und bei denen zwei äußere Abstandselemente 7 aus einem Stanz-Biegeteil an ihren freien Enden vorgesehen und mit diesen verbunden sind.

Im Abstand der äußeren Abstandselemente 7 und des mittleren Abstandselements 8 sind senkrecht zu den Bodenbrettern 105 drei Längsbretter 103a, 103b angeordnet. Das mittlere Längsbrett 103b liegt auf den Abstandselementen 8 in Form eines Holzklotzes auf. Die beiden äußeren Längsbretter 103a sind an den äußeren Abstandselementen 7 aus einem Stanz-Biegeteil befestigt.

Die Dorne 19 der Abstandselemente 7 aus einem Stanz-Biegeteil greifen hierbei in oben beschriebener Weise in das Bodenbrett 105 und in die äußeren Längsbretter 103a der Palettenunterkonstruktion ein.

Die Decklagenquerbretter 106 sind in gleicher Ausrichtung wie die Bodenbretter 105 auf den Längsbrettern 103a, 103b befestigt.

Anstelle einer Vielzahl von Decklagenquerbrettern 106 kann auch, wenn nicht dargestellt, eine durchgehende Deckplatte verwendet werden.

Bei der in Fig. 9 dargestellten Ausführungsform greifen die Dorne 19 des Abstandselements 7 am äußeren Ende des Längsbrett 103a seitlich in dieses ein. Bei den Ausführungsformen, bei denen die Dornen zahnartig und im Wesentlichen parallel zum Steg 9 ausgerichtet sind, bedeutet dies, dass die Dorne 19 zwischen die Holzfasern der aus Holz bestehenden Längsbretter 103a eingreifen.

Es hat sich herausgestellt, dass das Eingreifen der Zähne im Wesentlichen parallel zu den Fasern der Längsbretter 103a dazu führen kann, dass sich die Verbindung zwischen dem Längsbrett 103a und dem Abstandshalter 7 bei starker Belastung lösen kann.

Bei der in Fig. 10 dargestellten Ausführungsform einer Transportpalette 201 ist dieser Nachteil berücksichtigt.

Fig. 10 zeigt die in Fig. 1 dargestellte Palettenunterkonstruktion mit drei im Abstand voneinander angeordneten Palettenkufen 4. Jede Palettenkufe 4 weist ein Bodenbrett 5 und ein Querbrett 6 auf, wobei die Bodenbretter 5 und die Querbretter 6 jeweils über die äußeren Abstandselementen 7 aus einem Stanz-Biegeteil auf Abstand gehalten sind.

Die Dorne 19 des äußeren Abstandselementes 7 aus einem Stanz-Biegeteil greifen an der Stirnseite des Querbretts 6 und somit quer zur Faserrichtung des aus Holz bestehenden Querbretts in das Querbrett 6. Eine solche Verbindung ist stabiler als die oben beschriebene Verbindung, bei der die Dorne parallel zu Faserrichtung des aus Holz bestehenden Längsbretts 103a eingreifen.

Auf den Palettenkufen 4 sind quer zu diesen Decklagenbretter 203a, 203b, 203c in Längsrichtung der Transportpalette 201 angeordnet. Hierbei sind die beiden randseitigen Decklagenbretter 203a sowie das mittlere Decklagenbrett 203b, welches auf dem klotzartigen Abstandselement aufliegt, dicker ausgebildet als die übrigen Decklagenbretter 203c.

Vorzugsweise weisen die beiden randseitigen Decklagenbretter 203a sowie das mittlere Decklagenbrett 203b eine Dicke auf, die etwa der Summe der Dicke eines Querbretts 5 und der Dicke eines der übrigen Decklagenbretter 203c entspricht.

Zusätzlich oder alternativ können die beiden randseitigen Decklagenbretter 203a sowie das mittlere Decklagenbrett 203b doppelt so dick wie ein Querbrett 6 ausgebildet sein.

In den beiden randseitigen Decklagenbrettern 203a und in dem mittleren Decklagenbrett 203b sind quer zur Axialrichtung des Decklagenbretts 203a, 203b in der Unterseite der Decklagenbretter 203a, 203b Ausfräsungen vorgesehen sind, in denen die Kufen 4 passgenau bzw. wenigstens annähernd passgenau eingefügt sind.

Die Dicke der randseitigen Decklagenbrettern 203a und des mittleren Decklagenbretts 203b sowie die Tiefe der Ausfräsung in den Decklagenbrettern 203a und 203b sind so gewählt, dass ein auf der Palettenkufe 4 angeordnetes randseitigen Decklagenbrett 203a bzw. mittleres Decklagenbrett 203b mit den übrigen Decklagenbrettern 203c eine im Wesentlichen ebene Fläche bildet.

Vorzugsweise weist die Ausfräsung eine Tiefe auf, die der Dicke des Querbretts 6 entspricht, wenn die Dicke der randseitigen Decklagenbretter 203a und des mittleren Decklagenbretts 203b der Summe der Dicke des Querbretts 6 und der Dicke eines übrigen Decklagenbretts 203c entspricht.

Während die Ausfräsung in der Mitte der Decklagenbretter 203a, 203b nut- oder kanalartig ausgeführt ist, ist die Ausfräsung an den beiden Endseiten der Decklagenbretter 203a, 203b in Form einer Hinterschneidung ausgeführt, so dass die Außenseite der Palettenkufe 4 und die Stirnseite der Decklagenbretter 203a, 203b eine im Wesentlichen ebene Fläche bilden.

Die in Fig. 10 dargestellte Ausführungsform weist nun im Wesentlichen die gleiche lichte Weite in Quer- und in Längsrichtung auf. Darüber hinaus greifen die Dorne der äußeren Abstandselemente 7 aus einem Stanz-Biegeteil quer zur Faserrichtung in die randseitigen Decklagenbretter 203a, so dass eine feste Verbindung zwischen dem Abstandselement 7 und dem randseitigen Decklagenbrett 203a vorhanden ist.

Bei einer alternativen Ausführungsform der in Zusammenhang mit Fig. 10 beschriebenen Ausführungsform einer Transportpalette 201 kann anstelle der Vielzahl von Decklagenbrettern 203 eine durchgängige Decklagenplatte vorgesehen sein. Hierbei ist an der Unterseite der Decklagenplatte eine in Querrichtung der Decklagenplatte verlaufende Aussparung zur Aufnahme der Palettenkufen 4 vorgesehen. Vorzugsweise ist die Decklagenplatte doppelt so dick ausgebildet wie die Querbretter 6.

Bei einer weiteren alternativen Ausführungsform der in Zusammenhang mit Fig. 10 beschriebenen Ausführungsform einer Transportpalette sind nur die randseitigen Decklagenbretter 203a dicker als die restlichen Decklagenbretter ausgebildet.

Bei allen dargestellten Ausführungsformen weist das Bodenbrett 5 zumindest abschnittsweise an seinen Längskanten Abschrägungen auf. Die Abschrägungen dienen als Einführhilfe für die Zinken eines Hubfahrzeugs wie etwa eines Gabelstaplers.

Die in den Figuren 1 bis 4, 9 und 10 dargestellten Transportpaletten können auch mit einem anderen äußeren Abstandselement als dem dargestellten äußeren Abstandselement 7 verwendet werden.

Darüber hinaus können die beschriebenen äußeren Abstandselemente 7 aus einem Stanz-Biegeteil bei Transportpaletten beliebiger Größe eingesetzt werden.

## Patentansprüche

1. Abstandselement für eine Transportpalette (1; 101; 201) zur Anordnung jeweils zwischen den Enden eines Bodenbretts (5) und eines Querbretts (6) oder zwischen den Enden eines Bodenbretts (105) und eines Längsbretts (103a) einer Transportpalette (1; 101; 201), wobei das Abstandselement (7) eine U-förmige Gestalt besitzt mit einem in Abstandsrichtung verlaufenden Steg (9) sowie einem quer dazu verlaufenden oberen Schenkel 10) und einem quer dazu verlaufenden unteren Schenkel (11), die eine Anlage für das Bodenbrett (5; 105), für das Querbrett (6) oder für das Längsbrett (103a) der Transportpalette (1; 101; 201) bilden, **gekennzeichnet durch** mindestens eine obere Lasche (16), die zur Bildung einer oberen Aufnahme für ein Ende des Querbretts (6) oder für ein Ende des Längsbretts (103a) planparallel zum oberen Schenkel (10) verläuft und mindestens eine untere Lasche (16), die zur Bildung einer unteren Aufnahme für ein Ende des Bodenbretts (5) planparallel zum unteren Schenkel (11) verläuft, wobei ein Laschenfuß (17) der oberen Lasche (16) und unteren Lasche (16) fest mit dem Steg (9) verbunden ist und ein Laschenkopf (18) Befestigungsmittel zum kraftschlüssigen Verbinden des Querbretts (6), des Längsbretts (103a) oder Bodenbretts (5; 105) mit dem Abstandselement (7) aufweist.

2. Abstandselement nach Anspruch 1, **dadurch gekennzeichnet, dass** die Befestigungsmittel aus zumindest einem Dorn (19) bestehen, der in Richtung des oberen Schenkels (10) bzw. unteren Schenkels (11) weist.

3. Abstandelement nach einem der Ansprüche 1 oder 2, **dadurch gekennzeichnet, dass** die obere und/oder untere Lasche (16) zwischen Laschenfuß (17) und Laschenkopf (18) eine Öffnung (21) zum Ansetzen eines Werkzeugs aufweist.

4. Abstandelement nach einem der Ansprüche 1 bis 3, **dadurch gekennzeichnet, dass** die obere und/oder untere Lasche (16) aus dem Material des Stegs (9) durch Umbiegen der entsprechenden Stegbereiche und Schaffung einer Stegöffnung (13) gebildet ist.

5. Abstandelement nach einem der Ansprüche 1 bis 4, **dadurch gekennzeichnet, dass** entlang der den oberen Schenkel (10) und unteren Schenkel (11) verbindenden Längsränder des Stegs (9) jeweils eine äußere erste Aussteifungsrippe (12) und /oder dass im Steg (9) eine Stegöffnung (13) angeordnet ist, entlang deren Längsränder jeweils eine innere zweite Aussteifungsrippe (14) angeordnet sind.

6. Abstandelement nach einem der Ansprüche 1 bis 5, **dadurch gekennzeichnet, dass** im Steg (9) eine Stegöffnung (13) angeordnet ist und die obere und untere Lasche (16) jeweils an einem Querrand angeordnet sind.

7. Abstandselement nach einem der Ansprüche 1 bis 6, **dadurch gekennzeichnet, dass** in den Steg (9) Sicken eingeformt sind.

8. Transportpalette mit einer Decklage (2; 102; 202), die von einer Unterkonstruktion getragen ist, wobei die Unterkonstruktion Bodenbretter (5; 105), Querbretter (6) oder Längsbretter (103a, 103b) und äußere Abstandselemente (7) umfasst, wobei die äußeren Abstandselemente (7) die Bodenbretter (5) und Querbretter (6) oder die Bodenbretter (105) und Längsbretter (103a, 103b) im lichten Abstand zueinander halten, **dadurch gekennzeichnet, dass** und die äußeren Abstandselemente (7) nach einem der Ansprüche 1 bis 7 ausgebildet sind.

9. Transportpalette nach Anspruch 8, **dadurch gekennzeichnet, dass** die Bodenbretter (5) und Querbretter (6) parallel zueinander ausgerichtet sind und mittels der äußeren Abstandselemente (7) auf Abstand gehalten werden und dadurch eine rahmenartige Palettenkufe (4) ausbilden, wobei eine Vielzahl parallel und im Abstand angeordneter Palettenkufen (4) vorgesehen ist, auf denen die Decklage (2; 202) angeordnet ist.

10. Transportpalette nach Anspruch 9, **dadurch gekennzeichnet, dass** die Decklage eine Vielzahl von Längsbrettern (203a, 203b; 203c) umfasst, wobei zumindest die beiden randseitigen Längsbretter (203a) dicker als die übrigen Längsbretter ausgebildet sind und quer zu ihrer Axialrichtung Aussparungen aufweisen, in denen die Palettenkufen (4) angeordnet sind.

11. Transportpalette nach Anspruch 8, **dadurch gekennzeichnet, dass** die Längsbretter (103a) senkrecht zu den Bodenbrettern (105) ausgerichtet und die Bodenbretter (105) und die Längsbretter (103a) mittels der Abstandselemente (7) auf Abstand gehalten sind und dass die Bodenbretter (105) und die Längsbretter (103a) eine rahmenartige Unterkonstruktion ausbilden, auf der die Decklage (102) angeordnet ist.

12. Transportpalette nach einem der Ansprüche 8 bis 11, **dadurch gekennzeichnet, dass** die Unterkonstruktion ein klotzartiges Abstandselement (8) umfasst.

13. Transportpalette nach einem der Ansprüche 8 bis 12, **dadurch gekennzeichnet, dass** die Bodenbretter (5; 105) zumindest abschnittsweise an ihren oberen Längskanten abgeschrägt sind.

## Claims

1. Spacer element for a transport pallet (1; 101; 201) to be arranged in each case between the ends of a bottom board (5) and of a transverse board (6) or between the ends of a bottom board (105) and of a longitudinal board (103a) of a transport pallet (1; 101; 201), the spacer element (7) being U-shaped and having a web (9) that extends in the spacing direction, as well as an upper leg (10) extending transversely to said web, and a lower leg (11) extending transversely to said web, which legs form a support for the bottom board (5; 105), for the transverse board (6) or for the longitudinal board (103a) of the transport pallet (1; 101; 201), **characterised by** at least one upper tab (16) that extends so as to be plane-parallel with the upper leg (10) in order to form an upper receptacle for an end of the transverse board (6) or for an end of the longitudinal board (103a), and by at least one lower tab (16) that extends so as to be plane-parallel with the lower leg (11) in order to form a lower receptacle for an end of the bottom board (5), a tab foot (17) of the upper tab (16) and lower tab (16) being rigidly connected to the web (9), and a tab head (18) comprising fastening means for frictionally connecting the transverse board (6), the longitudinal board (103a) or the bottom board (5; 105) to the spacer element (7).

2. Spacer element according to claim 1, **characterised in that** the fastening means consist of at least one pin (19) that is oriented towards the upper leg (10) or the lower leg (11).

3. Spacer element according to either claim 1 or claim 2, **characterised in that** the upper and/or lower tab (16) comprises an opening (21) between the tab foot (17) and the tab head (18), in which to position a tool.

4. Spacer element according to any of claims 1 to 3, **characterised in that** the upper and/or lower tab (16) is formed of the material of the web (9) by bending the corresponding web regions and creating a web opening (13).

5. Spacer element according to any of claims 1 to 4, **characterised in that** an outer first reinforcing rib (12) is arranged along each of the longitudinal edges of the web (9) that connect the upper leg (10) and the lower leg (11), and/or **in that** a web opening (13) is arranged in the web (9), along each longitudinal edge of which web opening an inner second reinforcing rib (14) is arranged.

6. Spacer element according to any of claims 1 to 5, **characterised in that** a web opening (13) is arranged in the web (9), and the upper and lower tabs (16) are each arranged on a transverse edge.

7. Spacer element according to any of claims 1 to 6, **characterised in that** beads are formed in the web (9).

8. Transport pallet comprising a top layer (2; 102; 202) that is supported by a substructure, the substructure comprising bottom boards (5; 105), transverse boards (6) or longitudinal boards (103a, 103b) and outer spacer elements (7), the outer spacer elements (7) holding the bottom boards (5) and transverse boards (6) or the bottom boards (105) and longitudinal boards (103a, 103b) at a clear distance from one another, **characterised in that** the outer spacer elements (7) are designed according to any of claims 1 to 7.

9. Transport pallet according to claim 8, **characterised in that** the bottom boards (5) and the transverse boards (6) are orientated so as to be mutually parallel and are held at a distance from one another by means of the outer spacer elements (7) and thus form a frame-like pallet skid (4), a plurality of pallet skids (4) being provided, which skids are arranged so as to be parallel and spaced apart, and on which the top layer (2; 202) is arranged.

10. Transport pallet according to claim 9, **characterised in that** the top layer comprises a plurality of longitudinal boards (203a, 203b; 203c), at least the two edge-side longitudinal boards (203a) being thicker than the remaining longitudinal boards and comprising recesses transversely to the axial direction thereof, in which recesses the pallet skids (4) are arranged.

11. Transport pallet according to claim 8, **characterised in that** the longitudinal boards (103a) are orientated perpendicularly to the bottom boards (105), and the bottom boards (105) and the longitudinal boards (103a) are held at a distance from one another by means of the spacer elements (7), and **in that** the bottom boards (105) and the longitudinal boards (103a) form a frame-like substructure on which the top layer (102) is arranged.

12. Transport pallet according to any of claims 8 to 11, **characterised in that** the substructure comprises a block-like spacer element (8).

13. Transport pallet according to any of claims 8 to 12, **characterised in that** the upper longitudinal edges of the bottom boards (5; 105) are chamfered at least in portions.

## Revendications

1. Entretoise pour une palette de transport (1 ; 101 ; 201), à disposer respectivement entre les extrémités d'une planche de fond (5) et d'une planche transversale (6) ou entre les extrémités d'une planche de fond (105) et d'une planche longitudinale (103a) d'une palette de transport (1 ; 101 ; 201), sachant que l'entretoise (7) possède une configuration en forme de U avec un dos de U (9) s'étendant dans la direction d'écartement ainsi qu'avec une branche supérieure (10) s'étendant transversalement au dos et une branche inférieure (11) s'étendant transversalement au dos, qui forment un appui pour la planche de fond (5 ; 105), pour la planche transversale (6) ou pour la planche longitudinale (103a) de la palette de transport (1 ; 101 ; 201), **caractérisée par** au moins une attache supérieure (16), qui afin de former un logement supérieur pour une extrémité de la planche transversale (6) ou pour une extrémité de la planche longitudinale (103a) s'étend de manière parallèle et plane par rapport à la branche supérieure (10), et par au moins une attache inférieure (16), qui afin de former un logement inférieur pour une extrémité de la planche de fond (5) s'étend de manière parallèle et plane par rapport à la branche inférieure (11), sachant qu'une base d'attache (17) de l'attache supérieure (16) et de l'attache inférieure (16) est fixement reliée au dos de U (9), et qu'une tête d'attache (18) présente des moyens de fixation pour la liaison à force de la planche transversale (6), de la planche longitudinale (103a) ou de la planche de fond (5 ; 105) avec l'entretoise (7).

2. Entretoise selon la revendication 1, **caractérisée en ce que** les moyens de fixation consistent en au moins un goujon (19) qui est dirigé vers la branche supérieure (10) ou respectivement la branche inférieure (11).

3. Entretoise selon l'une des revendications 1 ou 2, **caractérisée en ce que** l'attache supérieure (16) et/ou l'attache inférieure (16) présente, entre la base d'attache (17) et la tête d'attache (18), une ouverture (21) pour l'application d'un outil.

4. Entretoise selon l'une des revendications 1 à 3, **caractérisée en ce que** l'attache supérieure (16) et/ou l'attache inférieure (16) est formée à partir du matériau du dos de U (9) en recourbant les régions correspondantes du dos et créant une ouverture de dos (13).

5. Entretoise selon l'une des revendications 1 à 4, **caractérisée en ce qu'**une première nervure de renforcement (12), extérieure, est respectivement disposée le long des bords longitudinaux du dos de U (9) qui relient la branche supérieure (10) et la branche inférieure (11), et/ou **en ce qu'**une ouverture de dos (13) est disposée dans le dos de U (9), le long des bords longitudinaux de laquelle est respectivement disposée une deuxième nervure de renforcement (14), intérieure.

6. Entretoise selon l'une des revendications 1 à 5, **caractérisée en ce qu'**une ouverture de dos (13) est disposée dans le dos de U (9) et l'attache supérieure (16) et l'attache inférieure (16) sont respectivement disposées sur un bord transversal.

7. Entretoise selon l'une des revendications 1 à 6, **caractérisée en ce que** des moulures sont formées dans le dos de U (9).

8. Palette de transport avec une couche de recouvrement (2 ; 102 ; 202) qui est portée par une sous-structure, sachant que la sous-structure comprend des planches de fond (5 ; 105), des planches transversales (6) ou des planches longitudinales (103a, 103b) et des entretoises extérieures (7), sachant que les entretoises extérieures (7) maintiennent les planches de fond (5) et les planches transversales (6) ou les planches de fond (105) et les planches longitudinales (103a, 103b) écartées les unes des autres, **caractérisée en ce que** les entretoises extérieures (7) sont configurées selon l'une des revendications 1 à 7.

9. Palette de transport selon la revendication 8, **caractérisée en ce que** les planches de fond (5) et les planches transversales (6) sont orientées parallèlement entre elles et sont maintenues à distance au moyen des entretoises extérieures (7) et forment ainsi un patin de palette (4) du genre cadre, sachant qu'il est prévu une pluralité de patins de palette (4) disposés parallèlement et à distance entre eux, sur lesquels est disposée la couche de recouvrement (2 ; 202).

10. Palette de transport selon la revendication 9, **caractérisée en ce que** la couche de recouvrement comprend une pluralité de planches longitudinales (203a, 203b ; 203c), sachant qu'au moins les deux planches longitudinales (203a) situées sur les bords sont réalisées plus épaisses que les autres planches longitudinales et présentent, transversalement à leur direction axiale, des évidements dans lesquels sont disposés les patins de palette (4).

11. Palette de transport selon la revendication 8, **caractérisée en ce que** les planches longitudinales (103a) sont orientées perpendiculairement aux planches de fond (105) et les planches de fond (105) et les planches longitudinales (103a) sont maintenues à distance au moyen des entretoises (7), et **en ce que** les planches de fond (105) et les planches longitudinales (103a) forment une sous-structure du genre cadre, sur laquelle est disposée la couche de recouvrement (102).

12. Palette de transport selon l'une des revendications 8 à 11, **caractérisée en ce que** la sous-structure comprend une entretoise (8) du genre bloc de bois.

13. Palette de transport selon l'une des revendications 8 à 12, **caractérisée en ce que** les planches de fond (5 ; 105) sont chanfreinées au moins sectoriellement sur leurs arêtes longitudinales supérieures.
